# EUROPÄISCHE PATENTSCHRIFT

(11) **EP 0 937 133 B1**
(45) Veröffentlichungstag und Bekanntmachung des Hinweises auf die Patenterteilung: **05.03.2003**
(21) Anmeldenummer: 97945841.1
(22) Anmeldetag: 15.10.1997
(51) Int. Cl.: C11D 17/00

(54) **REINIGUNG VON ROHRLEITUNGEN UND BEHÄLTERN IN DER LEBENSMITTELINDUSTRIE**
METHOD OF CLEANING PIPELINES AND CONTAINERS IN THE FOOD INDUSTRY
NETTOYAGE DE CONDUITES ET DE RECIPIENTS DANS L'INDUSTRIE ALIMENTAIRE

(30) Priorität: 24.10.1996 DE 19643552
(43) Veröffentlichungstag der Anmeldung: 25.08.1999
(73) Patentinhaber: Ecolab GmbH & Co. OHG, 40589 Düsseldorf (DE)
(72) Erfinder: ROSSNER, Dietmar, D-40721 Hilden (DE)
(86) Internationale Anmeldenummer: EP9705691
(87) Internationale Veröffentlichungsnummer: WO98017776

(56) Entgegenhaltungen:
- EP-A- 0 314 232
- WO-A-94/18301
- CA-A- 1 151 501
- DE-A- 3 635 357
- DE-A- 19 504 192
- US-A- 4 935 065
- GRASSHOFF, A.: 'METHODEN DER REINIGUNG IN MILCHWIRTSCHAFTLICHEN BETRIEBEN' SöWF Bd. 124, 1998, Seiten 1037 - 1043
- HIELSCHER,C: 'REINIGUNG UND STERILISATION VON ANLAGEN UND GERÄTEN' SÖFW Bd. 116, September 1990, Seiten 611 - 616
- HYDE,J.: 'NEW DEVELOPMENTS IN CIP PRACTICES' CHEM. ENG. PROG. Bd. 81, 1985, Seiten 39 - 41

## Beschreibung

Die Erfindung liegt auf dem Gebiet der Reinigung von Rohrleitungen und Behältern in der Lebensmittelindustrie, wie beispielsweise der Rohrleitungs- und/oder Behälterreinigung in der Getränkeindustrie, in Brauereien, Milchwirtschaftsbetrieben usw. Sie betrifft den Einsatz an sich bekannter Reinigungsmittel für harte Oberflächen in einem Verfahren, das die Innenflächen von Rohren und/oder Behältern reinigt.

In der Lebensmittelindustrie werden Anlagen und Gebäude nach zwei grundlegenden Verfahren gereinigt: Dem "cleaning-in-place" (CIP)- und dem "cleaning-on-place" (COP)-Verfahren. Während das COP-Verfahren die Reinigung von offenliegenden Flächen wie Fußböden, Regalflächen usw. durch manuellen oder maschinellen Auftrag, Einwirkung und/oder Einarbeitung sowie Abspülen umfaßt, werden nach dem CIP-Verfahren Innenflächen von Rohrleitungen und Behältern gereinigt. Bei diesem Verfahren werden Reinigungsmittellösungen und Spülwasser in Tanks mit einem Volumen von 2 - 20.000 Litern in sogenannten CIP-Tanks bereitgestellt. Aus diesen Tanks werden die Reinigungs- und Spülflüssigkeiten mittels einer Pumpe über Ventile und Rohrleitungen dem zu reinigenden Tank oder Rohrleitungssystem zugeführt und über statische oder rotierende Spritzsysteme als Rieselfilm oder durch Flutung auf deren innere Wandungen aufgebracht. Der Reinigungseffekt resultiert aus der chemisch/physikalischen Reinigungswirkung der aufgebrachten Reinigungslösung, der Reinigungstemperatur, der Behandlungszeit und dem mechanischen Reinigungseffekt. Die Reinigungsflüssigkeiten laufen unter dem Tank oder aus den Rohrleitungen ab und werden mittels einer zweiten Pumpe über eine Rückführleitung mit entsprechenden Ventilen wieder den CIP-Tanks zugeführt. Das Vorspülwasser wird in der Regel zur Kanalisation geleitet, als Nachspülwasser verwendetes Frischwasser wird im Vorspültank für die nächste Vorspülung aufgefangen. Komplexere Reinigungsverfahren bestehen aus mehreren Reinigungsschritten und einem Desinfektionsschritt. Die einzelnen Reinigungsschritte sowie die Desinfektion werden durch eine Zwischenspülung mit Frischwasser getrennt. Die Zwischenspülungen dienen zur Rückführung der Reinigungslösungen und der Entfernung der Reste von den Tank- und Rohrwandungen. Die Lösungen aus den Zwischenspülungen werden meist auch dem Vorspültank zugeführt. CIP-Anlagen für dieses komplexere Verfahren verfügen über entsprechend mehr CIP-Tanks, z.B. Vorspültank, Tank für eine alkalische Reinigung, Tank für eine saure Reinigung, Desinfektionsmitteltank und Frischwassertank. Bei Bedarf sind die Reinigungsmitteltanks beheizbar ausgelegt, um eine heiße Reinigung durchführen zu können.
Das vorgehend beschriebene Verfahren wird als "gestapelte" CIP-Reinigung oder "Stapelreinigung" bezeichnet, da hier die Lösungen -gegebenenfalls nach Reinigung durch Membranfiltration- zur Wiederverwendung in den CIP-Tanks "gestapelt" werden. Im Gegensatz dazu werden bei der Variante der "verlorenen" Reinigung die Lösungen am Ende des Reinigungsschrittes in die Kanalisation geleitet und nicht "gestapelt".

Bei der Stapelreinigung halten sich die Verluste an Wasser und Reinigungsmitteln in Grenzen, bei gut eingestellten CIP-Verfharen rechnet man mit 5 - 10% Verlust. Diese Verluste beziehen sich auf das Volumen, das sich in den Zufuhrleitungen vom CIP-Tank bis zum Spritzkopf am zu reinigenden Tank, im Tank selbst und in der Rückführleitung befindet, das sogenannte Umlaufvolumen. Die Verluste entstehen durch teilweise Vermischungen der einzelnen Phasen (Vorspülwassr, Reinigungsmittellösungen, Spülwasser) in den Leitungen und vor allem im Tank sowie durch Schaltverzögerungen bei der Umschaltung von Ventilen.

Den relativ geringen Verlusten bei solchen gut eingestellten Anlagen für die "gestapelte" CIP-Reinigung stehen aber auch Nachteile gegenüber:
- Mit den Reinigungslösungen wird auch der enthaltene Schmutz aus der Reinigung "gestapelt". Bis zu einem gewissen Grad findet eine zunehmende Verschmutzung der Lösungen statt. Nach einer empirisch ermittelten Anzahl von Reinigungen wird daher der Reinigungsmitteltank entleert und neu angsetzt.
- Bei der Stapelreinigung ist die Reinigungsmittelkonzentration im CIP-Tank konstant zu halten. Verluste durch Verdünnung bzw. Verbrauch durch chemische Reaktionen während der Reinigung sind auszugleichen. Hierbei wird im Stand der Technik die Konzentrationsüberwachung im CIP-Tank durch Leitfähigkeitsmessung angewandt. Dies setzt den Einsatz von Reinigungsmitteln mit einer gut ausgeprägten Leitfähigkeit bzw. einer deutlichen Abhängigkeit ihrer Leitfähigkeit von ihrer Konzentration voraus. Dadurch verbietet sich vielfach der Einsatz neutraler Reinigungsmittel.
- Bei der Leitfähigkeitsmessung wird im wesentlichen nur die Basiskomponente des eingesetzten Reinigungsmittels (meist Natriumhydroxid oder bei sauren Reinigern eine Mineralsäure wie Phosphor-, Schwefel- oder Salpetersäure) bestimmt. Man schließt aus deren, über die Leitfähigkeit meßbaren, Konzentration auf die Gesamtkonzentration des Produkts. Dies ist in der Regel auch praktikabel, schließt aber nicht mit Sicherheit aus, daß einzelne Inhaltsstoffe moderner, komplex aufgebauter Reinigungsmittel mehr oder weniger stark verbraucht werden als die Basiskomponente. In einigen Fällen kann diese Unsicherheit nicht toleriert werden und es muß eine aufwendige separate Bestimmung gewisser Einzelkomponenten durchgeführt werden (z.B. Hypochlorit, Peroxide).
- Die oben aufgeführten Nachteile werden ausgeglichen, indem häufig mit höheren Konzentrationen als theoretisch notwendig gearbeitet wird. Außerdem findet ein gewisser Ausgleich durch die im Verhältnis zum Schmutz sehr großen Reinigungsmittelmengen in den CIP-Tanks statt. Dies wirkt sich aber negativ auf die Verfahrensökonomie aus.
- Eine "gestapelte" CIP-Reinigung erfordert eine hohen apparatetechnischen Aufwand für Stapeltanks, Zuleitungen, Ableitungen, Pumpen, Ventile usw.
- Bei einer Reinigung, die bei höherer Temperatur erfolgen soll, muß das gesamte Reinigungsmittel erhitzt werden, das sich in den Rohrleitungen und Tanks wieder abkühlt und nach dem Umlauf wieder auf die gewünschte Betriebstemperatur gebracht werden muß. Auf diese Weise wird unter hohem Energieaufwand das gesamte zu reinigende System mit den Zu- und Ableitungen auf die gewünschte Reinigungstemperatur gebracht.

Bei der verlorenen Reinigung werden diese Nachteile zum Teil vermieden. Es steht immer eine frische, unverschmutzte Reinigungslösung mit garantiertem Gehalt aller Inhaltsstoffe zur Verfügung. Hier können auch Reinigungsmittel ohne nennenswerte Leitfähigkeit oder Produkte mit in Lösung weniger stabilen oder stark mit Schmutzbestandteilen reagierenden Einzelkomponenten problemlos zum Einsatz kommen. Auch die Apparatetechnik ist wegen des Fehlens von Rückführleitungen und Stapeltanks einfacher und kostengünstiger. Problematisch bei der verlorenen Reinigung ist ein höherer Verbrauch von Wasser, Reinigungsmitteln und -bei heißer Reinigungthermischer Energie gegenbüber dem Stapelverfahren. Dieser Mehrverbrauch kann nur zu einem Teil durch kleine, optimierte Reinigungsvolumina und Reinigungsmittelkonzentrationen kompensiert werden.

Zusätzlich besteht bei der verlorenen Reinigung der wirtschaftliche Nachteil, daß zu reinigende Rohrleitungen über einen längeren Reinigungszeitraum (in der Regel 15 bis 30 Minuten) hinweg komplett durchspült werden. Auch die Reinigung von Behältern und Tanks erfolgt durch längeres Verspritzen einer großen Menge an Reinigungsmittel. Selbst wenn der Reinigungsmittel- und Wassereinsatz durch zirkulierende Prozeßführung (die wiederum Rückführleitungen erforderlich macht) minimiert wird, treten wieder thermische Verluste auf. Zusätzlich erfordert diese Art der Reinigung auch deshalb längere Reinigungs- und damit Produktionsausfallzeiten, weil eine mechanische Reinigungswirkung nur durch die laminare Strömung in den Rohren und Behältern ermöglicht wird.

Um bei herkömmlichen CIP-Verfahren eine vollständige Benetzung der Oberfläche der zu reinigenden Innenflächen zu erreichen und die Ausspülbarkeit der Reinigungslösung zu ermöglichen, werden nach dem Stand der Technik möglichst schaumarme bzw. schaumfreie Reinigungslösungen eingesetzt. Dies ist dadurch begründet, daß z.B. ein nur halbvoll gefülltes Rohr, dessen andere Hälfte mit Schaum, der auf der Reinigungslösung aufschwimmt, benetzt wird, undvollständig gereinigt wird, da die mechanische und chemische Reinigungskraft des Schaums nicht an die der Reinigungslösung heranreicht. Auch in Behältern ist eine Schaumbildung unerwünscht, da das Ausspülen des Schaums erhebliche Zeit- und Wasserverluste mit sich bringt, da in den Tanks befindliche Füllstandsanzeiger erst nach einer restlosen Beseitigung des Schaums ansprechen.

Allgemeine Ausführungen zu CIP-Verfahren finden sich beispielsweise in der nachstehend angeführten Literatur: A. Graßhoff, "Methoden der Reinigung in milchwirtschaftlichen Betrieben", Seifen-Öle-Fette-Wachse, Vol 124 (1998) Nr. 14, Seiten 1037 bis 1043, C. Hielscher, "Reinigung und Sterilisation von Anlagen und Geräten", Seifen-Öle-Fette-Wachse, Vol 116 (1990), Nr. 15, Seiten 611 bis 616, und J. M. Hyde, "New Developments in CIP Practices", Chem. Eng. Prog., Vol 81 (1985), Nr. 1, Seiten 39 bis 41.

Ferner wird in WO-A-94/18 301 (Laporte E.S.D.) die Verwendung eines stark alkalischen, wäßrigen, hoch-viskosen Reinigungsmittels zur Reinigung von Metallkesseln, die in der Lebensmittelindustrie Verwendung finden, beschrieben. Diese Reinigungsmittel enthalten mindestens 40 Gew.-% an Feststoffen und bestehen aus Natriumhydroxid, einem Polyacrylsäuresalz sowie weiteren Hilfsstoffen, Buildem, Tensiden und Komplexbildnern.

Die DE-A-36 35 357 (Wellhoener) betrifft ein Verfahren zur Reinigung und Keimreduzierung in der Getränkeindustrie, insbesondere im Brauereibetrieb, bestehend aus den folgenden Verfahrensschritten: 1) Vorspülung mit Wasser, 2) Reinigungsspülung, 3) Zwischenspülung mit Wasser, 4) Entkeimungsspülung, 5) Schlußspülung mit Frischwasser. Hierbei wird die Reinigungsspülung und die Entkeimungsspülung mit einer Lauge, vorzugsweise Natronlauge, durchgeführt, wobei der Lauge ein Additiv beigefügt wird, das ein Tensid sowie gegebenenfalls Komplexbildner und Lösungsvermittler enthält. Bei diesem Verfahren handelt es sich um ein "verlorenes" CIP-Verfahren.

Gegenstand der US-A-4,935,065 (Ecolab Inc.) ist ein "gestapeltes" CIP-Reinigungsverfahren zur Anwendung in der Lebensmittelindustrie. Es werden Reinigerkonzentrate eingesetzt, die Alkalimetallhydroxid, Aktivchlorverbindungen, Acrylpolymere und organische Phosphonsäuren enthalten.

Der Erfindung liegt die Aufgabe zugrunde, ein verbessertes Verfahren zur Reinigung von Rohrleitungen und Behältern in der Lebensmittelindustrie bereitzustellen. Hierbei sollen die Nachteile der "verlorenen" CIP-Reinigung vermieden werden und somit ein gleicher oder besserer Reinigungserfolg mit geringerem Wasser- und Reinigungsmitteleinsatz, geringeren Energiekosten und verkürzter Reinigungs- und Ausfallzeit erzielt werden.

Die Lösung dieser Aufgabe gelingt erfindungsgemäß durch ein Verfahren zur Reinigung von Rohrleitungen und Behältern in der Lebensmittelindustrie, dadurch gekennzeichnet, daß man ein mit Wasser verdickbares Reinigerkonzentrat, enthaltend tensidische Komponenten und/oder Verdünnungsmittel und/oder Komplexierungsmittel sowie weitere Bestandteile von Reinigungsmitteln, mit Wasser auf eine Anwendungskonzentration von 0,2 bis 10 Gew.-%, das heißt um einen Faktor zwischen 10 und 500 verdünnt, die so erhaltene wäßrige Reinigungslösung anschließend auf die zu reinigenden Innenflächen aufbringt und nach einer Einwirkungszeit von 1 bis 60 Minuten mit Wasser abspült, wobei diese Reinigungsmittel im Rahmen einer "verlorenen" cleaning-in-place-(CIP-) Reinigung eingesetzt werden.

Unter Reinigungsmittel oder Reinigungslösung wird hierbei die mit Wasser auf die Anwendungskonzentration verdünnte Lösung verstanden, während mit Reinigungsmittel- oder Reinigerkonzentrat die unverdünnte, dünnflüssige Lösung der Inhaltsstoffe gemeint ist.

Diese Konzentrate werden vor dem Auftragen auf die Innenflächen mit Wasser auf eine Anwendungskonzentration von vorzugsweise 0,5 bis 2 Gew.-%, das heißt, um einen Faktor zwischen 50 und 200, verdünnt.

Solche mit Wasser verdickbaren Reinigerkonzentrate sind für die Reinigung harter Oberflächen (COP-Reinigung) in der Lebensmittelindustrie im Stand der Technik bekannt und breit beschrieben. Wegen ihrer Hafteigenschaften und/oder ihres Schaumvermögens ist der Einsatz dieser Reiniger bislang jedoch allein auf die COP-Reinigung oder die Reinigung von offenen Sanitärobjekten wie Toilettenbecken oder Badewannen beschränkt gewesen, da bei einer Reinigung von geschlossenen Systemen Nachteile hinsichtlich der Reinigungsleistung und/oder der Ausspülbarkeit des Schaums befürchtet wurden.

Diese mit Wasser verdickbaren Reinigerkonzentrate können erfindungsgemäß auch zur CIP-Reinigung eingesetzt werden, wobei die Verwendung von filmbildenden Reinigern, Gelreinigern und rheopexen Reinigern bevorzugt ist.

Aus der EP-B-265 979 (Akzo) sind Verdickungsvormischungen zur Herstellung von verdickten wäßrigen einphasigen Reinigungsmitteln bekannt, die aus 0,1 bis 10 Gew.-% eines Tensids, das beispielsweise ein tertiäres Aminoxid sein kann, und 0,01 bis 3 Gew.-% eines organischen anionischen Sulfonats bestehen. Diese verdickten wäßrigen Reinigungsmittel zeigen thixotropes Verhalten, das heißt, sie haben eine hohe Viskosität bei niedrigen Scherkräften. Auch aus der EP-A-276 501 (Akzo) sind verdickte, wäßrige Reinigungsmittel mit thixotropem Verhalten bekannt, die ein primäres, sekundäres oder tertiäres Amin oder Diamin mit mindestens einem aus mindestens 10 C-Atomen bestehenden Kohlenwasserstoffrest sowie ein organisches Sulfonat und eine schwache Säure mit einem pK-Wert kleiner 2,0 enthalten. Weitere Dokumente, die sich mit verdickenden Reinigungsmittelkonzentraten beschäftigen, sind zum Beispiel WO96/21721 (Jeyes Group PLC), EP-A-0 724 013 (Colgate-Palmolive) sowie US-5,078,896 (Akzo).

So beschreibt auch die deutsche Offenlegungsschrift DE 195^{·}04^{·}192 (Henkel KGaA) verdickende wäßrige Reinigungsmittel für harte Oberflächen, die eine Kombination aus mindestens einem tertiären Aminoxid, mindestens einem Alkylpolyglycosid und mindestens einem wasserlöslichen organischen Lösungsmittel ausgewählt aus der Gruppe der ein- oder mehrwertigen Alkohole, der Glycolether und der Alkanolamine, enthalten. Diese Schrift offenbart nicht den Einsatz für Innenflächen von Rohrleitungen oder Behältern.

Auch die WO95/02664 (Jeyes Group PLC) beschreibt durch Wasserzugabe verdickbare Reiniger, die entweder Ethersulfate, gegebenenfalls in Verbindung mit weiteren oberflächenaktiven Stoffen, oder Kationtenside, gegebenenfalls zusammen mit Niotensiden, beanspruchen. Auch hier wird nur die Verwendung auf harten außenliegenden Oberflächen wie Toilettenbecken, Wänden oder Fußböden beschrieben.

Die US-Patentschrift 4,842,771 (Akzo N.V.) beschreibt Reinigungslösungen, die unter Scherbelastung ihre Viskosität verringern (thioxotropes Verhalten) und quartäre Ammoniumsalze oder Aminoxide sowie Cumolsulfonat, Xylolsulfonat, Toluolsulfonat oder Mischungen der Sulfonate enthalten. Diese Mittel sind für die Verwendung an nichthorizontalen harten Oberflächen einsetzbar.

Die EP-A-0 595 590 (Diversey Corp.) offenbart ein chlorfreies, niedrigalkalisches Reinigungsmittelkonzentrat, das Aminoxide, Aniontenside, ein hydrophob modifiziertes Polymer, einen Verdünner und Alkalien enthält und auf harten Oberflächen einen Gelfilm ausbildet.

In der EP-A-0 314 232 (Unilever) werden wasserverdickbare Reinigungsmittelkonzentrate beschrieben, die ein Tensid aus der Gruppe der Amine, Aminoxide und quartären Ammoniumsalze, ein Cotensid, ionisierbare Verbindungen sowie Wasser enthalten. Diese Reiniger werden ebenfalls für harte Oberflächen eingesetzt.

Mit Wasser verdickbare Reinigerkonzentrate enthalten demnach tensidische Komponenten, wobei sowohl Aniontenside, Kationtenside als auch Niotenside sowie eventuell Amphotenside zum Einsatz kommen, Verdünnungsmittel, saure oder alkalische Bestandteile, Builder und Cobuilder, beispielsweise Polymere sowie weitere Wirk- und Hilfsstoffe. Je nach beabsichtigtem Anwendungszweck kann das Reinigerkonzentrat weitere Komponenten enthalten, beispielswiese zusätzliche Alkalien, Chelatkomplexbildner, weitere anionische und/oder nichtionische Tenside, Enzyme, Konservierungsmittel, Sequestrierungsmittel, Oxidations-(Bleich)mittel, Farbstoffe und/oder Parfüme.

Als anionische Tenside kommen in verdickenden Reinigern hauptsächlich Alkylsulfate und -sulfonate, Alkylbenzolsulfonate (ABS), α-Sulfofettsäureester (Estersulfonate), kurz- und langkettige Glycerinester, Fettalkoholsulfate (FAS), Alkylsulfobernsteinsäure (ASB) sowie Seifen in Betracht. Beispiele für Aniontenside aus den oben genannten Gruppen sind die im Handel erhältlichen Eltesol® SX30 (Natriumxylolsulfonat, Handelsprodukt der Firma Albright & Wilson), Triton® H55 (Kaliumphosphatester, Hendelsprodukt der Firma Union Carbide), Marlinat® DF8 (Natriumsulfosuccinat, Handelsprodukt der Firma Hüls), Hostapur® SAS 30X (Natriumalkansulfonat, Handelsprodukt der Firma Hoechst), Hostapur® 0S (Natriumolefinsulfonat, Handelsprodukt der Firma Hoechst), Petronat® S (Natriumpetroleumsulfonat, Handelsprodukt der Firma Witco), Hamposyl® L 30 (Natriumlauroylsarkosinat, Handelsprodukt der Firma Hampshire); Fenopon® T33 (Natrium-N-Methyl-N-oleyl taurat, Handelsprodukt der Firma GAS) und Fenopon® AC 78 (Natrium-Kokosnuß-isothionat, Handelsprodukt der Firma GAS).

Kationische Tenside, die in verdickenden Reinigerkonzentraten eingesetzt werden, stammen aus der Gruppe der quartären Ammoniumsalze, der primären, sekundären und tertiären Amine und deren Salzen sowie der Polyamine. Beispiele für solche Kationtenside sind Empigen® BAC (Alkyldimethylbenzalkoniumchlorid, Handelsprodukt der Firma Albright & Wilson), Armac® 1 (Talgaminacetat Aminsalze, Handelsprodukt der Firma Akzo), Synprolan® 35N3 (N-Alkyl Propandiamin, Handelsprodukt der Firma ICI) sowie Symprolan® 35 X10 (ethoxyliertes primäres Amin mit 10 EO, Handelsprodukt der Firma ICI).

In mit Wasser verdickenden Reinigerkonzentraten eingesetzte Niotenside stammen aus der Gruppe der Aminoxide, der Glucoside und Alkylpolyglucoside (APG), der alkoxylierten Fettalkohole und deren estern, der alkoxylierten Fettsäuren und Alkylphenole, der Alkanolamide und deren Alkoxylierungsprodukten, der Sucrose und Zuckerester, der Fettsäureester und der Alkylamine. Beispielhaft seien hier Synperonic® A (Alkoholethoxylate, Handelsprodukt der Firma ICI), Crodet® L24 (Polyoxyethylen-24-Laurinsäure, Handelsprodukt der Firma Croda), Synperonic® NP Nonylphenol-Ethoxylate, Handelprodukt der Firma ICI), Empilan® CME (Kokosnußmonoethynolamid, Handelsprodukt der Firma Albright & Wilson), Triton® CG110 (Alkylglucoside, Handelprodukt der Firma Union Carbide), Glucam® E10 (Methylglucosid mit 10 EO, Handelsprodukt der Firma Amerchol), Crodesta® SL 40 (Sucrosekokoat, Handelsprodukt der Firma Croda), Empilan® MAA (ethoxyliertes Kokosnuß-Monoethanolamid, Handelsprodukt der Firma Albright & Wilson), Ethomeen® C12 (ethoxyliertes Kokosnußamin, Handelsprodukt der Firma Akzo) sowie Tegosoft® 16 B (Cetylisooctanoat, Handelsprodukt der Firma Goldschmidt) genannt.

Eventuell eingesetzte Amphotenside, die zumeist lediglich in Kombination mit Aniontensiden eingesetzt werden, sind ausgewählt aus der Gruppe der Alkylbetaine, Alkylaminopropionate, Alkyliminodipropionate, Alkylglycinate, Carboxyglycinate, Alkylimidazoline Sulfobetaine, Alkylpolyaminocarboxylate und Polyamphocarboxyglycinate. Beispiele für diese Tensidtypen sind Tegobetain® A4080 (Alkyldimethylbetain, Handelsprodukt der Firma Goldschmidt), Ampholak® XCU (Kokos-Amphoglykolat, Handelsprodukt der Firma Bero Nobel), Amphotensid CT® (Alkylimidazolin basiertes Amphotensid, Handelsprodukt der Firma Zschimmer und Schwarz), Ampholak® XCO 30 (Kokos-Amphocarboxyglycinat, Handelsprodukt der Firma Bero Nobel) sowie Sandobet® SC (Kokosamid-Sulfobetain, Handelsprodukt der Firma Sandoz).

Als Verdünnungsmittel kommen allgemein ein- oder mehrwertige Alkohole, Alkanolamine oder Glycolether in Betracht, sofern sie im angegebenen Konzentrationsbereich mit Wasser mischbar sind. Vorzugsweise werden der oder die Lösungsvermittler ausgewählt aus Ethanol, n- oder i-Propanol, Butanolen, Glykol, Propan- oder Butandiol, Glycerin, Diglykol, Propyl- oder Butyldiglykol, Ethylenglykolmethylether, Ethylenglykolethylether, Ethylenglykolpropylether, Ethylenglykolmono-n-butylether, Diethylenglykol-methylether, Diethylenglykolethylether, Propylenglykolmethyl-, ethyl- oder -propyl-ether, Dipropylenglykolmethyl-, oder -ethylether, Methoxy-, Ethoxy- oder Butoxytriglykol, 1-Butoxyethoxy-2-propanol, 3-Methyl-3-methoxybutanol, Propylenglykol-t-butylether und Mono-, Di- und Triethanolamin sowie Mischungen dieser Lösungsmittel.

Bekannte und in mit Wasser verdickbaren Reinigerkonzentraten verwendbare Builder sind monomere oder oligomere Phosphate wie beispielsweise Monophosphate, Pyrophosphate, Triphosphate und cyclische oder polymere Metaphosphate. Weitere Gruppen anorganischer Buildersubstanzen umfassen Carbonate, Hydrogencarbonate, Borate und Silicate, vorzugsweise solche mit einem Molverhältnis SiO₂ : M₂O (M = Alkalimetall) im Bereich von 0,5 bis etwa 4, insbesondere von etwa 1,0 bis etwa 2,4. Organische Buildersubstanzen können vorzugsweise ausgewählt werden aus den Polymeren und Copolymeren von Acrylsäure, Hydroxyacrylsäure, Maleinsäure und Allylalkohol. Weiterhin sind Poly(tetramethylen-1,2-dicarboxylate) und Poly(4-methoxytetramethylen-1,2-dicarboxylate) einsetzbar. Die genannten anorganischen und organischen Builder werden in Form ihrer wasserlöslichen Salze, insbesondere ihrer Natrium- oder Kaliumsalze, eingesetzt.

Als zusätzliche Alkalien kommen neben den Alkalihydroxiden beispielsweise Natriumoder Kaliumcarbonat sowie Natrium- oder Kaliumsilikate in Betracht. Geeignete Chelatkomplexbildner sind beispielsweise die Alkalisalze der Ethylendiamintetraessigsäure (EDTA) oder der Nitrilotriessigsäure (NTA) sowie Alkalimetallsalze von anionischen Polyelektrolyten wie Polyacrylate, Polymaleate und Polysulfonate. Weiterhin sind niedermolekulare Hydroxycarbonsäuren wie Citronensäure, Weinsäure, Äpfelsäure oder Gluconsäure geeignet Geeignete Komplexbildner können weiterhin ausgewählt sein aus Organophosphonaten wie beispielsweise 1-Hydroxyethan-1,1-diphosphonsäure (HEDP), Aminotri(methylenphosphonsäure) (ATMP), Diethylentriaminpenta(methylenphosphon-säure) sowie 2-Phosphonobutan-1,2,4-tricarbonsäure (PBS-AM).

Auch Oxidationsmittel können den verdickbaren Mitteln zugesetzt werden, um oxidativ bleichbaren Schmutz besser entfernen zu können und/oder die zu reinigenden Flächen gleichzeitig von Keimen zu befreien. Vorzugsweise wird das Oxidationsmittel aber nicht im Reinigungsmittelkonzentrat eingesetzt, sondern über das zur Verdünnung verwendete Wasser eingebracht, das beispielsweise H₂O₂ enthalten kann.

Das erfindungsgemäße Verfahren hat nun gegenüber den herkömmlichen "verlorenen" CIP-Verfahren den Vorteil, daß Rohre und Behälter nicht permanent gespült werden müssen, sondern eine "pulsierende" Reinigung aus Benetzung und Einwirkzeit erfolgen kann. Durch das an den Innenwänden haftende oder langsam herunterlaufende Reinigungsmittel treten zusätzlich in den Rohren vertikale Strömungen auf, die den Reinigungserfolg verbessern. In Behältern läuft der Reingungsmittelfilm oder -schaum langsamer von der Oberfläche ab als die Lösung beim herkömmlichen CIP-Verfahren, so daß hier in den Benetzungs- und Einwirkphasen unterschiedliche Scherbelastungen auf die verschmutzte Wand einwirken, was den Reinigungserfolg ebenfalls verbessert.

Mit besonderem Vorteil werden im erfindungsgemäßen Verfahren rheopexe, das heißt unter Scherbelastung in ihrer Viskosität steigende Reinigungsmittel eingesetzt. Die Vorteile dieses erfindungsgemäßen Verfahrens bestehen darin, daß das Aufbringen der rheopexen Reinigungslösung durch die Einwirkung von Scherkräften bei der Applikation zu einem stabilen Schaum oder Film führt, der sich langsam verflüssigt Hierdurch wird einerseits die Einwirkzeit auf die zu reinigenden Flächen gegenüber einem grobporigen Schaum erhöht, andererseits tritt beim Ablaufen zusätzlich eine mechanische Reinigungswirkung auf, die die bekannten filmbildenden Reiniger nicht aufweisen. Durch die hohe Viskosität, die bei der mechanischen Applikation der verdickten wäßrigen Lösung unter der Einwirkung der Scherkräfte noch steigt, bildet sich ein feinporiger Schaum, der nicht so schnell zusammenläuft wie herkömmliche gröbere Schäume. Durch das langsame Abfließen des Schaumes von der Fläche werden verschmutzte Stellen mit nachlaufender frischer Reinigungslösung benetzt, wobei zusätzlich zu der mechanischen Einwirkung die hohe Reinigungskraft der frischen Reinigungslösung auf den Schmutz einwirkt. Nach einer Einwirkzeit, die je nach Konzentration der verdickten wäßrigen Lösung zwischen 1 bis 60, vorzugsweise zwischen 5 und 30 Minuten beträgt, kann die gereinigte Fläche abgespült werden. Das Abspülen der Reinigungslösung kann dann mit kaltem Wasser erfolgen, wobei der äußerst feinporige Schaum mit dem Spülwasser leicht abläuft. Ein bei Verfahren des Standes der Technik erforderliches Abspülen der Flächen mit heißem Wasser kann durchgeführt werden, ist aber nicht notwendig, da sich die Reinigungslösung leicht und rückstandsfrei bei geringem Einsatz von Kaltwasser entfernen läßt. Durch die Kombination von Verweilzeit an der Fläche und mechanischer Einwirkung auf den Schmutz kann auch eine Vorreinigung der Flächen gänzlich entfallen.

Grundsätzlich können alle gel- oder filmbildenden sowie rheopexen bekannten Reinigungsmittel für harte Oberflächen in der Lebensmittelindustrei des Standes der Technik im erfindungsgemäßen Verfahren eingesetzt werden. Je nach Verwendungszweck ist dabei das Reinigungsmittel hinsichtlich seiner physikalischen Eigenschaften unter Berücksichtigung der gewünschten Reinigungstemperatur auszuwählen. So werden in Molkereien zum Beispiel Reinigungstemperaturen zwischen 50 und 70°C bevorzugt, während in Brauereien zwischen 0 und 10°C, insbesondere bei Gärkellertemperatur (5°C) gereinigt wird und in der Getränkeindustrie allgemein Reinigungstemperaturen zwischen 10 bis 90°C, vorzugsweise zwischen 20 und 70°C angewandt werden.

Neben dem deutlich verringerten Einsatz von wäßrigen Reinigungsmittellösungen und der damit verbundenen Energieersparnis bei heißer Reinigung tritt bei dem erfindungsgemäßen Einsatz der an sich bekannten Reinigungsmittel ein weiterer Vorteil auf: Trotz Gel- oder Schaumbildung in den Rohrleitungen und an den Innenwänden der Behälter lassen sich die Mittel schon durch kurzes Spülen mit verringertem Wassereinsatz rückstandsfrei aus den zu reinigenden Systemen ausspülen. Hierbei kann es vorteilhaft sein, die Fließrichtung des Spülwassers im Verlaufe der Reinigung zu ändern, dies ist aber zum Beispiel beim Fehlen der apparatetechnischen Voraussetzungen nicht erforderlich.

Auf diese Weise ist es möglich, die verlorene CIP-Reinigung mit einem geringeren Einsatz an Reinigungslösung, Spülwasser, thermischer Energie und Reinigungszeit durchzuführen, was die Verfahrensökonomie stark verbessert.

Die nachfolgend genannten beispielhaften Zusammensetzungen verdeutlichen die unterschiedlichen Möglichkeiten, Reinigerkonzentrate zum Einsatz im erfindüngsgemäßen Verfahren herzustellen. Die Viskositätswerte in Abhängigkeit von der Verdünnung sind ebenfalls angegeben.

Die Tabelle 1 enthält eine Auswahl von Formulierungen rheopexen, mit Wasser verdickender Reinigerkonzentrate. Tabelle 2 zeigt die Viskositäten der Mittel in ihrer ursprünglichen Zusammensetzung und nach Verdünnung mit Wasser um einen Faktor 5, einen Faktor 10 und einen Faktor 20, das heißt als 20%ige, 10%ige und 5%ige wäßrige Zubereitungen. Dabei erfolgten die Viskositätsmessungen bei einer Probentemperatur von 20°C mit einem Brookfield-Digitalviskosimeter, Modell LVTDV-II unter Verwendung der Spindel Nr. 1 (LV-Serie Codierzahl 61) mit einer Spindeldrehung von 30 Umdrehungen/Minute, wobei der Wert nach 10 Sekunden Meßzeit abgelesen wurde.

**Tabelle 1**

| (Zusammensetzungen in Gew.-%) | | | | | | | | | | |
|---|---|---|---|---|---|---|---|---|---|---|
| Einsatzstoff | **B1** | **B2** | **B3** | **B4** | **B5** | **B6** | **B7** | **B8** | **B9** | **B10** |
| Triton BG 10 | 0,5 | 1,0 | 3,0 | 5,0 | - | 1,0 | 2,5 | 5,0 | 5,0 | 5,0 |
| AG 6202 | - | - | - | - | 1,0 | - | - | - | - | - |
| EdenorTi05 | 3,0 | 3,0 | 3,0 | 3,0 | 3,0 | 3,0 | 3,0 | 2,0 | 3,0 | 3,0 |
| Ethanol | 10,0 | 10,0 | 10,0 | 10,0 | 10,0 | 15,0 | 10,0 | 5,0 | 5,0 | 5,0 |
| NaOH 50% | 20,0 | 20,0 | 20,0 | 20,0 | 20,0 | 20,0 | 20,0 | 10,0 | 10,0 | 10,0 |
| NaXS 40% | - | - | - | - | - | - | - | - | 10 | - |
| NaTS 40% | - | - | - | - | - | - | - | - | - | 10 |
| Wasser | 66,5 | 66,0 | 64,0 | 62,0 | 66,0 | 61,0 | 64,5 | 78,0 | 67,0 | 67,0 |
| Triton BG 10: Alkylpolyglycosid (70%) Warenzeichen der Firma Union Carbide | | | | | | | | | | |
| AG 6202: 2-Ethylhexylglycosid (65%) Warenzeichen der Firma Akzo | | | | | | | | | | |
| Edenor Ti05: C₁₆₋₁₈-Fettsäuregemisch, Warenzeichen der Firma Henkel | | | | | | | | | | |
| NaXS: Natriumxylolsulfonat | | | | | | | | | | |
| NaTS Natriumtoluolsulfonat | | | | | | | | | | |

**Tabelle 2**

| dynamische Viskosität nach Brookfield in mPas | | | | | | | | | | |
|---|---|---|---|---|---|---|---|---|---|---|
| | **R1** | **R2** | **R3** | **R4** | **R5** | **R6** | **R7** | **R8** | **R9** | **R10** |
| Konzentrat | 10 | 11 | 8 | 6 | 10 | 6,8 | 7,2 | 9 | 3,6 | 3,8 |
| 20 %ig in Wasser | 30 | 78 | 70 | 13 | 60 | 401 | 150 | 10 | 10 | 12 |
| 10 %ig in Wasser | 10 | 35 | 30 | 65 | 25 | 10 | 70 | 26 | 24 | 21 |
| 5 %ig in Wasser | 5 | 5 | 5 | 20 | 5 | 5 | 5 | 32 | 8 | 9 |

Tabelle 3 enthält eine Auswahl von Formulierungen schwachschäuemender, mit Wasser verdickender Reinigerkonzentrate. Tabelle 4 zeigt die Viskositäten der Mittel in ihrer ursprünglichen Zusammensetzung und nach Verdünnung mit Wasser um einen Faktor 10 und einen Faktor 20, das heißt als 10%ige und 5%ige wäßrige Zubereitungen. Dabei erfolgten die Viskositätsmessungen bei einer Probentemperatur von 20°C mit einem Brookfield-Digitalviskosimeter, Modell LVTDV-II unter Verwendung der Spindel Nr. 1 (LV-Serie Codierzahl 61) mit einer Spindeldrehung von 30 Umdrehungen/Minute.

**Tabelle 3**

| Zusammensetzungen in Gew.-% | | | | | | | | | | |
|---|---|---|---|---|---|---|---|---|---|---|
| | **S1** | **S2** | **S3** | **S4** | **S5** | **S6** | **S7** | **S8** | **S9** | **S10** |
| **A** | 6,0 | 6,0 | 6,0 | 6,0 | 6,0 | 6,0 | 20,0 | 20,0 | 1,0 | 20,0 |
| **B** | 3,0 | 4,0 | 4,0 | 4,0 | 4,0 | 4,0 | 13,0 | 13,0 | 0,6 | 1,0 |
| **C** | - | - | - | - | - | 4,0 | - | - | - | - |
| **Butyldiglykol** | - | - | 2,0 | 2,0 | - | - | - | - | - | - |
| **i-Propanol** | 8,0 | 2,0 | 2,0 | 2,0 | - | - | 10,0 | - | 0,5 | 10,0 |
| **Ethanol** | - | - | - | - | 8,0 | - | - | - | - | - |
| **Triethanolamin** | - | - | - | - | - | - | - | 10,0 | - | - |
| **NaOH 50%** | - | - | - | 15,0 | - | - | - | - | - | - |
| **Wasser** | 83,0 | 88,0 | 86,0 | 71,0 | 82,0 | 86,0 | 57,0 | 57,0 | 87,9 | 69,0 |
| A: Bis(2-hydroxyethyl)talgfettamin-N-oxid (50%ige Lösung) | | | | | | | | | | |
| B: C₈/C₁₀-Alkylglucosid (70%ige Lösung) | | | | | | | | | | |
| C: Dipropylenglycolmonomethylether | | | | | | | | | | |

**Tabelle 4**

| dynamische Viskosität nach Brookfield in mPas | | | | | | | | | | |
|---|---|---|---|---|---|---|---|---|---|---|
| | **S1** | **S2** | **S3** | **S4** | **S5** | **S6** | **S7** | **S8** | **S9** | **S10** |
| Konzentrat | 5 | 5 | 5 | 3 | 9 | 3 | 11,8 | 86 | 78 | 25 |
| 10 %ig in Wasser | 42 | 64 | 71 | 39 | 63 | 35 | 22,5 | 110 | 130 | 154 |
| 5 %ig in Wasser | 13 | 12 | 51 | 4 | 14 | 9 | 76,8 | 130 | 12 | 83 |

Die Tabelle 5 enthält eine Auswahl von Formulierungen film- und gelbildender, mit Wasser verdickbarer Reinigerkonzentrate. Die Viskositäten der Mittel in ihrer verdünnten Form (Anwendungskonzentrationen von 5 bis 15 Gew.-%) sind dabei so hoch, daß sich an den zu reinigenden Flächen stabile Gelfilme ausbilden.

| | |
|---|---|
| Ethomeen® S12 | N,N-dihydroxyethyl(oleylamid) Warenzeichen der Firma Akzo |
| Dobanol® 45/7 | C₁₄₋₁₅ Fettalkoholethoxylat mit 7 EO, Warenzeichen der Firma Shell |
| Dobanol® 25-3S/27 | Analogsubstanz zu KSN 27, Warenzeichen der Firma Shell |
| Aromox® T12 | Aminoxid-Tensid, Warenzeichen der Firma Akzo |
| Empigen® OH | C₁₄-tertiäres Aminoxid, Warenzeichen der Firma Albright & |
| | Wilson |
| KSN® 27 | Dodecylsulfat mit 3 EO, Warenzeichen der Firma Albright & |
| | Wilson |
| Dequest® 2000 | Phosphonat-Sequestrierungsmittel, Warenzeichen der Firma Monsanto |
| Wardol® X | Polyethylenglycolester/Oleylsäure, Warenzeichen der Firma ICI |
| Trilon® A | Trinatriumnitrilitriacetat, Warenzeichen der Firma BASF |
| Nansa® 1042 | Dodecylbenzolsulfonsäure, Warenzeichen der Firma Albright & |
| | Wilson |
| IMS® 99 | industrieller vergällter Alkohol der Firma Hardings |

**Tabelle 5**

| Zusammensetzungen in Gew.-% | | | | | | | | |
|---|---|---|---|---|---|---|---|---|
| | **G1** | **G2** | **G3** | **G4** | **G5** | **G6** | **G7** | **G8** |
| Ethomeen S 12 | 7,5 | - | - | - | - | - | - | - |
| Phosphorsäure 70 % | 30,0 | 20,0 | - | - | - | - | - | - |
| Salpetersäure 60 % | 6,0 | 1,5 | - | - | - | - | - | - |
| Na-Xylolsulfonat 30 % | 9,0 | 5,0 | 5,1 | - | 4,3 | - | - | - |
| Dobanol 45/7 | 2,5 | 3,0 | 1,0 | 0,7 | - | - | - | - |
| Dobanol 25-3S/27 | - | - | - | 6,2 | - | 10,0 | - | 14,5 |
| Aromox T 12, 49 % | - | 5,0 | 3,7 | 10,5 | 8,9 | 10,0 | 5,5 | 6,0 |
| Empigen OH 25 % | - | 5,0 | 12,4 | - | 2,0 | - | 2,4 | - |
| Isopropanol | - | 2,0 | - | 7,6 | 3,0 | 2,6 | - | - |
| Ethanol | - | - | 5,0 | - | - | - | - | - |
| Natriumcarbonat | - | - | 5,7 | - | - | - | - | - |
| Natriumgluconat | - | - | - | 0,5 | - | 0,5 | - | 1,0 |
| Natriummetasilikat | - | - | 2,0 | - | - | - | - | - |
| KSN 27 27 % | - | - | 3,8 | - | 6,0 | - | 6,0 | - |
| Dodecylbenzolsulfonat | - | - | 2,3 | - | - | - | - | - |
| NaOH, fest | - | - | 1,0 | - | 12,5 | - | 22,5 | - |
| NaOH 50% | - | - | - | 6,0 | - | - | - | - |
| NaOH 49% | - | - | - | - | - | - | - | 6,0 |
| NaOH 47% | - | - | - | - | - | 25 | - | - |
| EDTA 39% | - | - | 0,8 | - | 2,0 | - | - | - |
| Dequest 2000 | - | - | 0,5 | 0,5 | 0,5 | 0,5 | - | - |
| Trilon A 40% | - | - | - | 9,0 | - | 3,0 | - | - |
| Wardol-X | - | - | - | 4,0 | 6,0 | 6,0 | - | - |
| Nansa 1042 | - | - | - | - | - | - | - | 1,0 |
| IMS 99 | - | - | - | - | - | - | - | 7,5 |
| Wasser | Rest | Rest | Rest | Rest | Rest | Rest | Rest | Rest |

## Patentansprüche

1. Verfahren zur Reinigung von Rohrleitungen und Behältern in der Lebensmittelindustrie, **dadurch gekennzeichnet, daß** man ein mit Wasser verdickbares Reinigerkonzentrat, enthaltend tensidische Komponenten undloder Verdünnungsmittel und/oder Komplexierungsmittel sowie weitere Bestandteile von Reinigungsmitteln, mit Wasser auf eine Anwendungskonzentration von 0,2 bis 10 Gew.-%, das heißt um einen Faktor zwischen 10 und 500 verdünnt, die so erhaltene wäßrige Reinigungslösung anschließend auf die zu reinigenden Innenflächen aufbringt und nach einer Einwirkungszeit von 1 bis 60 Minuten mit Wasser abspült, wobei diese Reinigungsmittel im Rahmen einer "verlorenen" cleaning-in-place (CIP-) Reinigung eingesetzt werden.

2. Verfahren gemäß Anspruch 1, **dadurch gekennzeichnet, daß** das Reinigerkonzentrat vor dem Auftragen auf die Innenflächen mit Wasser auf eine Anwendungskonzentration von 0,5 bis 2 Gew.-%, das heißt um einen Faktor zwischen 50 und 200, verdünnt wird.

3. Verfahren nach einem der Ansprüche 1 oder 2, **dadurch gekennzeichnet, daß** man mit Wasser verdickbare Gelreiniger einsetzt.

4. Vefahren nach einem der Ansprüche 1 oder 2, **dadurch gekennzeichnet, daß** man mit Wasser verdickbare rheopexe Reiniger einsetzt.

5. Verfahren nach einem der Ansprüche 1 oder 2, **dadurch gekennzeichnet, daß** man mit Wasser verdickbare Gemische aus Gel- und oder rheopexen Reinigern einsetzt.

6. Vefahren nach einem oder mehreren der Ansprüche 1 bis 5, **dadurch gekennzeichnet, daß** Rohre und/oder Behälter in der Brauindustrie bei Temperaturen von 0 bis 10 °C gereinigt werden.

7. Verfahren nach einem oder mehreren der Ansprüche 1 bis 5, **dadurch gekennzeichnet, daß** Rohre und/oder Behälter in der Getränkeindustrie bei Temperaturen von 10 bis 90 °C, vorzugsweise von 20 bis 70 °C, gereinigt werden.

8. Verfahren nach einem oder mehreren der Ansprüche 1 bis 5, **dadurch gekennzeichnet, daß** Rohre und/oder Behälter in der Molkereiindustrie bei Temperaturen von 50 bis 70 °C gereinigt werden.

9. Verfahren nach einem oder mehreren der Ansprüche 1 bis 8, **dadurch gekennzeichnet, daß** als tensidische Komponente Aminoxide, gegebenenfalls in Kombination mit weiteren nichtionischen und/oder anionischen Tensiden, eingesetzt werden.

10. Verfahren nach einem oder mehreren der Ansprüche 1 bis 9, **dadurch gekennzeichnet, daß** die Verdünnungsmittel ausgewählt sind aus der Gruppe Ethanol, n- oder i-Propanol, Butanolen, Glykol, Propan- oder Butandiol, Glycerin, Diglykol, Propyl- oder Butyldiglykol, Ethylenglykolmethyleter, Ethylenglykolethylether, Ethylenglykolpropylether, Ethylenglykolmono-n-butylether, Diethylenglykolmethylether, Diethylenglykolethylether, Propylenglykolmethyl-, ethyl- oder -propylether, Dipropylenglykolmethyl- oder -ethylether, Methoxy-, Ethoxy- oder Butoxytriglykol, 1-Butoxyethoxy-2-propanol, 3-Methyl-3-methoxybutanol, Propylenglykol-t-butylether und Mono-, Di- und Triethanolamin sowie Mischungen dieser Lösungsmittel.

11. Verfahren nach einem oder mehreren der Ansprüche 1 bis 10, **dadurch gekennzeichnet, daß** die Reinigerkonzentrate als weitere Hilfs- oder Wirkstoffe weitere Alkalien, Chelatkomplexbildner, Buildersubstanzen, weitere anionische und/oder nichtionische Tenside, Enzyme, Konservierungsmittel, Sequestrierungsmitel, Oxidationsmittel, Farbstoffe und/oder Parfüme enthalten.

## Claims

1. A process for cleaning pipes and containers in the food industry, **characterized in that** a cleaning concentrate thickenable with water containing surfactant components and/or diluents and/or complexing agents and othger ingredients of cleaners is diluted with water to an in-use concentration of 0.2 to 10% by weight, i.e. by a factor of 10 to 500, the resulting aqueous cleaning solution is applied to the internal surfaces to be cleaned and is rinsed off with water after a contact time of 1 to 60 minutes, these cleaners being used in the "lost" cleaning-in-place (CIP) process.

2. A process as claimed in claim 1, **characterized in that**, before application to the internal surfaces, the cleaning concentrate is diluted with water to an in-use concentration of 0.5 to 2% by weight, i.e. by a factor of 50 to 200.

3. A process as claimed in claim 1 or 2, **characterized in that** cleaning gels thickenable with water are used.

4. A process as claimed in claim 1 or 2, **characterized in that** rheopexic cleaning compositions thickenable with water are used.

5. A process as claimed in claim 1 or 2, **characterized in that** water-thickenable mixtures of cleaning gels and/or rheopexic cleaners are used.

6. A process as claimed in one or more of claims 1 to 5, **characterized in that** pipes and/or containers in the brewery industry are cleaned at temperatures of 0 to 10°C.

7. A process as claimed one or more of claims 1 to 5, **characterized in that** pipes and/or containers in the beverage industry are cleaned at temperatures of 10 to 90°C and preferably at temperatures of 20 to 70°C.

8. A process as claimed in one or more of claims 1 to 5, **characterized in that** pipes and/or containers in the dairy industry are cleaned at temperatures of 50 to 70°C.

9. A process as claimed in one or more of claims 1 to 8, **characterized in that** amine oxides, optionally in combination with other nonionic and/or anionic surfactants, are used as the surface-active component.

10. A process as claimed in one or more of claims 1 to 9, **characterized in that** the diluents are selected from the group consisting of ethanol, n- or i-propanol, butanols, glycol, propane or butane diol, glycerol, diglycol, propyl or butyl diglycol, ethylene glycol methyl ether, ethylene glycol ethyl ether, ethylene glycol propyl ether, ethylene glycol mono-n-butyl ether, diethylene glycol methyl ether, diethylene glycol ethyl ether, propylene glycol methyl, ethyl or propyl ether, dipropylene glycol methyl or ethyl ether, methoxy, ethoxy or butoxy triglycol, 1-butoxyethoxy-2-propanol, 3-methyl-3-methoxybutanol, propylene glycol-t-butyl ether and mono-, di- and triethanolamine and mixtures of these solvents.

11. A process as claimed in one or more of claims 1 to 10, **characterized in that** the cleaning concentrates contain other alkalis, chelating agents, builders, other anionic and/or nonionic surfactants, enzymes, preservatives, sequesterants, oxidizing agents, dyes and/or perfumes as further auxiliaries or active substances.

## Revendications

1. Procédé pour le nettoyage de conduites et de récipients dans l'industrie alimentaire,
**caractérisé en ce qu'**
on dilue avec de l'eau, à une concentration d'utilisation de 0,2 à 10 % en poids, c'est-à-dire par un facteur compris entre 10 et 500, un concentré de produit de nettoyage pouvant être épaissi avec de l'eau, contenant des composants tensioactifs et/ou des diluants et/ou des complexants ainsi que d'autres composants de produits de nettoyage, on applique ensuite sur les surfaces internes à nettoyer la solution aqueuse de nettoyage ainsi obtenue, et, après un temps d'action de 1 à 60 minutes, on rince avec de l'eau, ce produit de nettoyage étant utilisé dans le cadre d'un nettoyage *cleaning-in-place* (CIP) "perdu".

2. Procédé selon la revendication 1
**caractérisé en ce que**
le concentré de produit de nettoyage est dilué avec de l'eau, avant l'application sur les surfaces internes, à une concentration d'utilisation de 0,5 à 2 % en poids, c'est-à-dire par un facteur compris entre 50 et 200.

3. Procédé selon la revendication 1 ou 2,
**caractérisé en ce qu'**
on utilise des produits de nettoyage en gel pouvant être épaissis avec de l'eau.

4. Procédé selon la revendication 1 ou 2,
**caractérisé en ce qu'**
on utilise des produits de nettoyage rhéopexes pouvant être épaissis avec de l'eau.

5. Procédé selon la revendication 1 ou 2,
**caractérisé en ce qu'**
on utilise des mélanges, pouvant être épaissis avec de l'eau, à base de produits de nettoyage en gel et/ou rhéopexes.

6. Procédé selon une ou plusieurs des revendications 1 à 5,
**caractérisé en ce qu'**
on nettoie des conduites et/ou des récipients en brasserie, à des températures de 0 à 10°C.

7. Procédé selon une ou plusieurs des revendications 1 à 5,
**caractérisé en ce qu'**
on nettoie des conduites et/ou des récipients dans l'industrie des boissons, à des températures de 10 à 90°C, de préférence de 20 à 70°C.

8. Procédé selon une ou plusieurs des revendications 1 à 5,
**caractérisé en ce qu'**
on nettoie des conduites et/ou des récipients dans l'industrie de la laiterie, à des températures de 50 à 70°C.

9. Procédé selon une ou plusieurs des revendications 1 à 8,
**caractérisé en ce qu'**
on utilise comme composant tensioactif des oxydes d'amines, éventuellement en association avec d'autres tensioactifs non ioniques et/ou anioniques.

10. Procédé selon une ou plusieurs des revendications 1 à 9,
**caractérisé en ce que**
les diluants sont choisis dans le groupe constitué par l'éthanol, le n- ou isopropanol, les butanols, le glycol, le propane- ou butanediol, le glycérol, le diglycol, le propyl- ou butyldiglycol, l'éther méthylique d'éthylèneglycol, l'éther éthylique d'éthylèneglycol, l'éther propylique d'éthylèneglycol, l'éther mono-n-butylique d'éthylèneglycol, l'éther méthylique de diéthylèneglycol, l'éther éthylique de diéthylèneglycol, l'éther méthylique, éthylique ou propylique de propylèneglycol, l'éther méthylique ou éthylique de dipropylèneglycol, le méthoxy-, éthoxy- ou butoxytriglycol, le 1-butoxyéthoxy-2-propanol, le 3-méthyl-3-méthoxybutanol, l'éther tert-butylique de propylèneglycol et la mono-, di-, ou triéthanolamine, ainsi que des mélanges de ces solvants.

11. Procédé selon une ou plusieurs des revendications 1 à 10,
**caractérisé en ce que**
les concentrés de produits de nettoyage contiennent comme autres adjuvants ou substances actives d'autres alcalis, des complexants chélateurs, des substances de type adjuvant actif de détergence, d'autres tensioactifs anioniques et/ou non ioniques, des enzymes, des conservateurs, des séquestrants, des oxydants, des colorants et/ou des parfums.
